# EUROPÄISCHE PATENTSCHRIFT

(11) **EP 1 531 222 B1**
(45) Veröffentlichungstag und Bekanntmachung des Hinweises auf die Patenterteilung: **25.10.2006**
(21) Anmeldenummer: 03025974.1
(22) Anmeldetag: 13.11.2003
(51) Int. Cl.: E05C 9/00

(54) **Gehäuse mit in dessen Verschlusssystem integrierter Kabelführung**
Housing with cable guiding means integrated in its locking system
Boîtier avec guidage de cable intégré au système de verrouillage

(43) Veröffentlichungstag der Anmeldung: 18.05.2005
(73) Patentinhaber: EMKA BESCHLAGTEILE GmbH & Co. KG, D-42551 Velbert (DE)
(72) Erfinder: Hoffmann, Rainer, DE- 40764 Langenfeld (DE)
(74) Vertreter: Müller, Karl-Ernst

(56) Entgegenhaltungen:
- EP-A- 0 824 624
- DE-U- 20 115 727
- DE-U- 29 505 344

## Beschreibung

Die Erfindung betrifft ein Gehäuse, insbesondere Schaltschrank, Maschinenverkleidung oder dergleichen, mit wenigstens einer Tür und einem Verschlusssystem für die Tür, wobei das Verschlusssystem wenigstens ein mit einer Kabelzuführung gekoppeltes Bauteil sowie ein von einer Handhabe betätigbares Schloss zum Bewegen wenigstens einer an das Schloss gekoppelten, in Stangenführungen geführten Verschlussstange umfasst.

Ein gattungsgemäßes Gehäuse einschließlich eines zugehörigen Verschlusssystems in der EP 0 824 624 B1 beschrieben. Das Verschlusssystem ist als Schwenkhebelstangenverschluss ausgebildet mit einem an der Innenseite der Tür angebrachten Schloss, welches mittels eines auf der Außenseite des Türblatts in eine Mulde einschwenkbaren und darin festlegbaren Schwenkhebels im Sinne einer Drehung eines in dem Schloss befindlichen Ritzels betätigbar ist. Von dem Schloss gehen Verschlussstangen aus, die zum einen innerhalb des Schlosses und zum anderen in am Türblatt befestigten Stangenführungen verschieblich gelagert sind. Zur Festlegung bzw. Verriegelung des Schwenkhebels in der Mulde ist ein elektrisch betriebenes Bauteil vorgesehen, dessen Energieversorgung über ein in dem Gehäuse verlegtes Kabel geschehen soll, ohne dass die Schrift Angaben hinsichtlich der Verlegung des Kabels im einzelnen enthält.

Der Erfindung liegt daher die Aufgabe zugrunde, ein Gehäuse mit den eingangs genannten Merkmalen so weiterzubilden, dass das für die Energieversorgung des Verschlusses notwendige Kabel ohne Mehraufwand bei der Montage des Stangenverschlusses verlegbar ist.

Die Lösung dieser Aufgabe ergibt sich ausschließlich aus dem Anspruch 1. Weiterhin ergeben sich vorteilhafte Ausgestaltungen und Weiterbildungen der Erfindung aus dem Inhalt der abhängigen Patentansprüche, welche dieser Beschreibung nachgestellt sind.

Die Erfindung sieht in ihrem Grundgedanken vor, dass wenigstens eine der Stangenführungen zur zusätzlichen Aufnahme und Festlegung des im Gehäuse verlegten Kabels eingerichtet ist. Da somit gemäß dem erfindungsgemäßen Prinzip die Führung des Kabels bzw. für das Kabel in den als Verschlusssystem herangezogenen Stangenverschluss integriert ist, erfolgt die Verlegung des Kabels gemeinsam mit der Montage des Stangenverschlusses an dem Gehäuse bzw. der Tür, so dass für die Verlegung des Kabels in dem Gehäuse kein zusätzlicher Mehraufwand entsteht.

Nach einem ersten Ausführungsbeispiel ist zur Aufnahme des im Gehäuse verlegten Kabels ein gesonderter Kabelkanal vorgesehen, und dieser Kabelkanal ist erfindungsgemäß an einer für die Führung der Verschlussstange eingerichteten Stangenführung festlegbar.

In einer ersten Ausführungsform der Erfindung ist diesbezüglich vorgesehen, dass der Kabelkanal für die Verwendung in dem Gehäuse angepasst und hierzu mittels an seiner Außenseite und wenigstens an einer Außenseite der Stangenführung vorgesehener korrespondierender Gestaltungen an der Stangenführung festlegbar ist. Hierbei kann vorgesehen sein, dass die Gestaltungen zur Verbindung von Kabelkanal und Stangenführung als Nut-Feder-System ausgebildet sind.

In einer weiteren Ausführungsform der Erfindung ist jeweils eine Halterung zur Aufnahme des Kabels oder eines für die Aufnahme des Kabels bestimmten Kabelkanals vorgesehen, wobei in diesem Fall vorzugsweise ein handelsüblicher Kabelkanal Verwendung finden kann. Eine derartige Halterung für das Kabel oder den Kabelkanal kann als gesondertes Bauteil ausgebildet und mit der Stangenführung verbindbar sein, wobei in zweckmäßiger Weise die betreffende Halterung lösbar und formschlüssig mit der Stangenführung verbindbar, vorzugsweise an der Stangenführung mittels einer Nut-Feder-Verbindung festlegbar ist.

In einer alternativen Ausführungsform der Erfindung kann vorgesehen sein, dass die Halterung zur Aufnahme des Kabels oder eines handelsüblichen Kabelkanals einstückiger Bestandteil der Stangenführung ist, indem die Stangenführung einen einstückig mit ihr verbundenen Fortsatz zur Aufnahme des Kabels oder des Kabelkanals aufweist. Dabei kann vorgesehen sein, dass der Fortsatz eine den Abmessungen des Kabels oder des Kabelkanals angepasste U-Form ausbildet und das Kabel oder der Kabelkanal in dem Fortsatz festlegbar ist. In einer zweckmäßigen Weiterbildung kann vorgesehen sein, dass an der Stangenführung ein Deckel zum Verschließen der offenen Seite des U-förmigen Fortsatzes ausgebildet ist, so dass das Kabel bzw. der Kabelkanal in dem Fortsatz unverlierbar festgelegt ist.

In einer weiteren alternativen Ausführungsform der Erfindung mit einer aus zwei zueinander arretierbaren und in der zusammengefügten Stellung einen Kanal zur Führung einer sich durch die Stangenführung erstreckenden Verschlussstange ausbildenden Teilen bestehenden Stangenführung kann vorgesehen sein, dass die beiden Teile der Stangenführung gemeinsam einen zusätzlichen, das Kabel oder den Kabelkanal umschließenden Kanal ausbilden; eine derartige zweiteilige Stangenführung ist beispielsweise in der DE 94 06 585 U1 beschrieben.

Soweit es gemäß der DE 201 15 727 U1 bekannt ist, die beiden Teile einer Stangenführung unverlierbar aneinander zu halten, ist nach einem Ausführungsbeispiel der Erfindung eine Anpassung an den Erfindungsgedanken vorgesehen, indem auch die beiden einen zusätzlichen Kanal ausbildenden Teile einer Stangenführung unverlierbar, beispielsweise mittels eines Filmscharniers, aneinandergehalten sind.

In der Zeichnung sind Ausführungsbeispiele der Erfindung wiedergegeben, welche nachstehend beschrieben sind. Es zeigen:
- Fig. 1: eine Stangenführung mit einem daran unmittelbar festgelegten Kabelkanal in einer schematischen Darstellung,
- Fig. 2: eine Stangenführung mit einem daran mittels einer gesonderten Halterung festgelegten Kabelkanal in einer auseinandergezogenen Darstellung,
- Fig. 3: den Gegenstand der Figur 2 im Zusammenbau,
- Fig. 4: eine Stangenführung mit einstückig integrierter Halterung für einen Kabelkanal in einer schematischen Darstellung,
- Fig. 5: eine aus zwei Teilen bestehende und einen zusätzlichen Kanal zur Halterung eines Kabelkanals ausgebildete Stangenführung vor der Montage,
- Fig. 6: den Gegenstand der Figur 5 im Zusammenbau,
- Fig. 7: den Gegenstand der Figur 5 in einem anderen Ausführungsbeispiel,
- Fig. 8: den Gegenstand der Figur 7 mit einmontiertem Kabelkanal.

Soweit in Figur 1 eine erste Ausführungsform des Erfindungsgedankens wiedergegeben ist, weist die dort schematisch dargestellte Stangenführung 10 einen Kanal 11 für die Hindurchführung einer als Flachstange ausgebildeten Verschlussstange auf. An der Stangenführung 10 ist ein Kabelkanal 12 mittels einer Nut-Feder-Verbindung festlegbar, wobei der Kabelkanal an einer Außenwand einen als Feder 14 ausgebildeten Vorsprung und die Stangenführung 10 an einer zugeordneten Außenwand eine entsprechend ausgeformte Nut 13 aufweisen, so dass der Kabelkanal 12 durch Einsetzen der Feder 14 in die Nut 13 an der Stangenführung 10 festlegbar ist. Bei diesem Ausführungsbeispiel ist der Kabelkanal 12 nicht als geschlossener Kabelkanal dargestellt, damit die Ausbildung der Feder 14 besser erkennbar ist. In der Praxis ist entweder ein zusätzlicher, mit dem Kabelkanal 12 zu verbindender Deckel vorgesehen, oder aber der Kabelkanal besteht aus zwei vorzugsweise mittels eines Filmscharnieres verbundenen Teilen, die zur Ausbildung der Rechteckform aufeinander geklappt und dann geschlossen werden.

Bei dem in Figuren 2 und 3 dargestellten Ausführungsbeispiel ist zur Festlegung eines als handelsüblicher Gegenstand ausgebildeten Kabelkanals 16 an der aus zwei Teilen 17 und 18 bestehenden Stangenführung eine gesonderte Halterung 19 vorgesehen, wobei diese gesonderte Halterung 19 wiederum mittels an einer Außenfläche ausgebildeten Feder 14 in einer an einer Außenfläche der Stangenführung 10 ausgebildete Nut 13 einschiebbar ist. Wie sich aus einem Vergleich der Figuren 2 und 3 entnehmen lässt, besteht die Halterung 19 aus zwei Hälften, die außenseitig über ein Filmscharnier 19a miteinander verbunden sind, wobei auf der gegenüberliegenden Seite die Halbschalen der Halterung 19 entweder in einer nicht dargestellten Weise miteinander verbunden oder aber durch das Einschieben der in diesem Bereich ausgebildeten Feder 14 in die Nut 13 der Stangenführung 10 zusammengehalten sind.

Wie nicht weiter dargestellt, kann die gesonderte Halterung 19 auch unmittelbar zur Aufnahme lediglich des im Gehäuse verlegten Kabels eingerichtet sein, wobei die Größenabmessung der Halterung 19 dann auf die den Querschnitt bzw. die äußere Kontur des Kabels abgestimmt ist.

Das in Figur 4 dargestellte Ausführungsbeispiel zeigt die Integration einer Halterung in die Stangenführung 10, indem die Stangenführung 10 einstückig einen vorzugsweise U-förmigen Fortsatz 20 ausbildet, in den bei dem dargestellten Ausführungsbeispiel ein Kabelkanal 16 einlegbar ist; bei dem dargestellten Ausführungsbeispiel wird die offene Seite des Fortsatzes 20 durch einen an der Stangenführung 10 scharnierten Deckel 21 verschlossen, so dass der Kabelkanal 16 in dem Fortsatz 20 unverlierbar gehalten ist. Entsprechend kann der Fortsatz 20 auch an den Querschnitt bzw. die Außenkontur eines unmittelbar in den Fortsatz 20 eingelegten Kabels angepasst sein.

Bei dem in Figuren 5 und 6 dargestellten Ausführungsbeispiel bilden die beiden Teile 17 und 18 der Stangenführung 10 neben dem ohnehin vorgesehenen Kanal 11 zur Aufnahme einer Verschlussstange einen zusätzlichen Kanal 23 aus, in welchen ein vorzugsweise handelsüblicher Kabelkanal 16 einlegbar ist, der beim Zusammenfügen der beiden Teile 17 und 18 und Festlegen der Stangenführung an dem Türblatt beispielsweise über das jeweilige Schraubloch 15 in der Stangenführung 10 festgelegt wird. Entsprechend kann der zusätzliche Kanal 23 in seiner Formgebung auch zur Aufnahme des Kabels eingerichtet sein.

Das in den Figuren 7 und 8 dargestellte Ausführungsbeispiel unterscheidet sich von dem zuvor beschriebenen Ausführungsbeispiel durch die Form der einzelnen Teile 17 und 18 der Stangenführung und dadurch, dass die beiden Teile 17 und 18 mittels eines Filmscharniers 24 unverlierbar aneinandergehalten sind. Auch bei dieser Ausführungsform ist ein zusätzlicher Kanal 23 zur Aufnahme eines Kabelkanals 16 bzw. eines Kabels ausgebildet.

## Patentansprüche

1. Gehäuse, insbesondere Schaltschrank, Maschinenverkleidung oder dergleichen, mit wenigstens einer Tür und einem Verschlusssystem für die Tür, wobei das Verschlusssystem wenigstens ein mit einer Kabelzuführung gekoppeltes Bauteil sowie ein von einer Handhabe betätigbares Schloss zum Bewegen wenigstens einer an das Schloss gekoppelten, in Stangenführungen (10) geführten Verschlussstange umfasst, **dadurch gekennzeichnet, dass** wenigstens eine der Stangenführungen (10) zur zusätzlichen Aufnahme und Festlegung des im Gehäuse verlegten Kabels eingerichtet ist.

2. Gehäuse nach Anspruch 1, **dadurch gekennzeichnet, dass** ein der Aufnahme des im Gehäuse verlegten Kabels dienender Kabelkanal (12, 16) an einer für die Führung der Verschlussstange eingerichteten Stangenführung (10) festlegbar ist.

3. Gehäuse nach Anspruch 2, **dadurch gekennzeichnet, dass** der Kabelkanal (12) mittels an seiner Außenseite und wenigstens an einer Außenseite der Stangenführung (10) vorgesehener korrespondierender Gestaltungen (13, 14) an der Stangenführung (10) festlegbar ist.

4. Gehäuse nach Anspruch 3, **dadurch gekennzeichnet, dass** die Gestaltungen zur Verbindung von Kabelkanal (12) und Stangenführung (10) als Nut-Feder-System (13, 14) ausgebildet sind.

5. Gehäuse nach Anspruch 1, **dadurch gekennzeichnet, dass** das Kabel mittels einer das Kabel umfassenden Halterung an der Stangenführung festlegbar ist.

6. Gehäuse nach Anspruch 2, **dadurch gekennzeichnet, dass** der Kabelkanal (16) mittels einer ihn umfassenden Halterung (19) an der Stangenführung (10) festlegbar ist.

7. Gehäuse nach Anspruch 5 oder 6, **dadurch gekennzeichnet, dass** die Halterung (19) als gesondertes Bauteil ausgebildet und mit der Stangenführung (10) verbindbar ist.

8. Gehäuse nach Anspruch 7, **dadurch gekennzeichnet, dass** die Halterung (19) lösbar und formschlüssig mit der Stangenführung (10) verbindbar ist.

9. Gehäuse nach Anspruch 8, **dadurch gekennzeichnet, dass** die Halterung (19) an der Stangenführung (10) mittels einer Nut-Feder-Verbindung (13, 14) festlegbar ist.

10. Gehäuse nach Anspruch 1 oder 5 bzw. 6, **dadurch gekennzeichnet, dass** die Stangenführung (10) einen einstückig mit ihr verbundenen Fortsatz (20) als Halterung zur Aufnahme des Kabels oder des Kabelkanals aufweist.

11. Gehäuse nach Anspruch 10, **dadurch gekennzeichnet, dass** der Fortsatz (20) eine den Abmessungen des Kabels oder des Kabelkanals (16) angepasste U-Form ausbildet und das Kabel oder der Kabelkanal in dem Fortsatz (20) festlegbar ist.

12. Gehäuse nach Anspruch 11, **dadurch gekennzeichnet, dass** an der Stangenführung (10) ein Deckel (21) zum Verschließen der offenen Seite des U-förmigen Fortsatzes (20) ausgebildet ist.

13. Gehäuse nach Anspruch 1 oder 5 bzw. 6, **dadurch gekennzeichnet, dass** die Stangenführung aus zwei zueinander arretierbaren und in der zusammengefügten Stellung einen Kanal zur Führung einer sich durch die Stangenführung erstreckenden Verschlussstange ausbildenden Teilen besteht, wobei die beiden Teile (17, 18) der Stangenführung (10) gemeinsam einen zusätzlichen, das Kabel oder den Kabelkanal (16) umschließenden Kanal (23) ausbilden.

14. Gehäuse nach Anspruch 13, **dadurch gekennzeichnet, dass** die beiden Teile (17, 18) der Stangenführung (10) unverlierbar aneinander gehalten und zur Montage von Verschlussstange und Kabel oder Kabelkanal (16) in gegenseitige Anlage mit einer vorgegebenen Verbindung der Teile (17, 18) bringbar sind.

## Claims

1. Housing, in particular switch cabinet, machine covering or similar, with at least one door and one closing system for the door, wherein the closing system comprises at least one component which is coupled to a cable lead-in, as well as a lock, which can be operated by a handle, for moving at least one closing bar which is coupled to the lock and guided in bar guides (10), **characterised in that** at least one of the bar guides (10) is adapted for additionally accommodating and fixing the cable which is installed in the housing.

2. Housing according to Claim 1, **characterised in that** a cable duct (12, 16), which serves to accommodate the cable which is installed in the housing, can be fixed to a bar guide (10) adapted for guiding the closing bar.

3. Housing according to Claim 2, **characterised in that** the cable duct (12) can be fixed to the bar guide (10) by means of corresponding formations (13, 14) which are provided on its outer side and at least on one outer side of the bar guide (10).

4. Housing according to Claim 3, **characterised in that** the formations for connecting the cable duct (12) and the bar guide (10) are formed as a tongue-and groove system (13, 14).

5. Housing according to Claim 1, **characterised in that** the cable can be fixed to the bar guide by means of a holder which encompasses the cable.

6. Housing according to Claim 2, **characterised in that** the cable duct (16) can be fixed to the bar guide (10) by means of a holder (19) which encompasses this duct.

7. Housing according to Claim 5 or 6, **characterised in that** the holder (19) is formed as a separate component and can be connected to the bar guide (10).

8. Housing according to Claim 7, **characterised in that** the holder (19) can be connected to the bar guide (10) in a releasable and positive manner.

9. Housing according to Claim 8, **characterised in that** the holder (19) can be fixed to the bar guide (10) by means of a tongue-and-groove joint (13, 14).

10. Housing according to Claim 1 or 5 and/or 6, **characterised in that** the bar guide (10) has a prolongation (20), which is integral with the latter, as a holder for accommodating the cable or the cable duct.

11. Housing according to Claim 10, **characterised in that** the prolongation (20) has a U-shape which is adapted to the dimensions of the cable or the cable duct (16), and the cable or the cable duct can be fixed in the prolongation (20).

12. Housing according to Claim 11, **characterised in that** a cover (21) for closing the open side of the U-shaped prolongation (20) is formed on the bar guide (10).

13. Housing according to Claim 1 or 5 and/or 6, **characterised in that** the bar guide consists of two parts which can be locked to one another and in the assembled position form a duct for guiding a closing bar extending through the bar guide, wherein the two parts (17, 18) of the bar guide (10) together form an additional duct (23) which encloses the cable or the cable duct (16).

14. Housing according to Claim 13, **characterised in that** the two parts (17, 18) of the bar guide (10) are held together in a captive manner and can be brought into mutual contact with a predetermined connection of the parts (17, 18) in order to assemble the closing bar and the cable or cable duct (16).

## Revendications

1. Carter, en particulier armoire de distribution, habillage de machine ou similaire, comportant au moins une porte et un système de verrouillage de la porte, le système de verrouillage comportant au moins un élément couplé avec un conduit de câble, ainsi qu'une serrure apte à être manoeuvrée par une poignée et destinée à déplacer une tringle de verrouillage, couplée à la serrure et guidée dans des guidages de tringle (10), **caractérisé en ce qu'**au moins un des guidages de tringle (10) est conçu pour recevoir et fixer le câble posé dans le carter.

2. Carter selon la revendication 1, **caractérisé en ce qu'**une goulotte de câble (12, 16), destinée à recevoir le câble posé dans le carter, peut être fixée sur un guidage de tringle (10) conçu pour le guidage de la tringle de verrouillage.

3. Carter selon la revendication 2, **caractérisé en ce que** la goulotte de câble (12) peut être fixée sur le guidage de tringle (10) au moyen de structures (13, 14) coopérantes, prévues sur la face extérieure de ladite goulotte et au moins sur une face extérieure du guidage de tringle (10).

4. Carter selon la revendication 3, **caractérisé en ce que** les structures destinées à l'assemblage de la goulotte de câble (12) et du guidage de tringle (10) sont réalisées sous forme de système à tenon et mortaise (13, 14).

5. Carter selon la revendication 1, **caractérisé en ce que** le câble peut être fixé sur le guidage de tringle au moyen d'une fixation enserrant le câble.

6. Carter selon la revendication 2, **caractérisé en ce que** la goulotte de câble (16) peut être fixée sur le guidage de tringle (10) au moyen d'une fixation (19) l'enserrant.

7. Carter selon la revendication 5 ou 6, **caractérisé en ce que** la fixation (19) est réalisée sous forme d'élément séparé et est apte à être assemblée au guidage de tringle (10).

8. Carter selon la revendication 7, **caractérisé en ce que** la fixation (19) est apte à être assemblée de manière amovible et par conjugaison de forme avec le guidage de tringle (10).

9. Carter selon la revendication 8, **caractérisé en ce que** la fixation (19) est apte à être fixée sur le guidage de tringle (10) au moyen d'un assemblage à tenon et mortaise (13, 14).

10. Carter selon la revendication 1 ou 5 et 6, **caractérisé en ce que** le guidage de tringle (10) comporte un appendice (20), relié d'un seul tenant avec ledit guidage et conçu sous forme de fixation destinée à recevoir le câble ou la goulotte de câble.

11. Carter selon la revendication 10, **caractérisé en ce que** l'appendice (20) a une forme en U adaptée aux dimensions du câble ou de la goulotte de câble (16), et le câble ou la goulotte de câble peut être fixé dans ledit appendice (20).

12. Carter selon la revendication 11, **caractérisé en ce que**, sur le guidage de tringle (10), est réalisé un couvercle (21) destiné à fermer le côté ouvert de l'appendice (20) en forme de U.

13. Carter selon la revendication 1 ou 5 et 6, **caractérisé en ce que** le guidage de tringle est constitué de deux parties pouvant être bloquées l'une par rapport à l'autre et formant, dans la position assemblée, un conduit pour le guidage d'une tringle de verrouillage passant à travers le guidage de tringle, les deux parties (17, 18) du guidage de tringle (10) formant conjointement un conduit (23) supplémentaire entourant le câble ou la goulotte de câble (16).

14. Carter selon la revendication 13, **caractérisé en ce que** les deux parties (17, 18) du guidage de tringle (10) sont fixées l'une à l'autre de manière imperdable et, pour le montage de la tringle de verrouillage et du câble ou de la goulotte de câble (16), peuvent être amenées en appui réciproque avec un assemblage prédéfini des parties (17, 18).
